# EUROPÄISCHE PATENTSCHRIFT

(11) **EP 3 196 044 B1**
(45) Veröffentlichungstag und Bekanntmachung des Hinweises auf die Patenterteilung: **16.01.2019**
(21) Anmeldenummer: 17000082.2
(22) Anmeldetag: 18.01.2017
(51) Int. Cl.: B42D 25/36, B42D 25/309, B42D 25/41, B42D 25/23, B42D 25/24, B42D 25/29

(54) **DATENTRÄGER MIT FOLIENSICHERHEITSELEMENT**
DATA CARRIER WITH FILM SECURITY ELEMENT
SUPPORT DE DONNÉES DOTÉ D'UN ÉLÉMENT DE SÉCURITÉ SOUS FORME DE FILM

(30) Priorität: 19.01.2016 DE 102016000428
(43) Veröffentlichungstag der Anmeldung: 26.07.2017
(73) Patentinhaber: Veridos GmbH, 10969 Berlin (DE)
(72) Erfinder: Zinke, Andreas, 82166 Gräfelfing (DE)
(74) Vertreter: Zeuner Summerer Stütz

(56) Entgegenhaltungen:
- WO-A1-2011/045180
- DE-A1- 19 961 841
- DE-A1-102008 005 136
- DE-A1-102011 010 127
- US-A- 5 289 547

## Beschreibung

Die Erfindung betrifft einen Datenträger, insbesondere ein Wert- oder Sicherheitsdokument, mit einem Foliensicherheitselement, sowie ein Herstellungsverfahren für einen derartigen Datenträger.

Datenträger, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Sicherheitselementen versehen, die eine Überprüfung der Echtheit des Wertdokuments gestatten und die zugleich als Schutz vor unerlaubter Reproduktion dienen. Dabei gewinnen zunehmend Durchsichtssicherheitsmerkmale, wie etwa Durchsichtsfenster in Identifikationskarten und anderen Ausweisdokumenten an Attraktivität.

Gegenwärtig werden Durchsichtssicherheitsmerkmale oft mit Hilfe von Lasergravuranlagen personalisiert. Falls Fälschern solche Anlagen ebenfalls zur Verfügung stehen, können personenbezogene Angaben unter Umständen nachträglich manipuliert oder verfälscht werden. Um solche Manipulationen zu verhindern, werden Ausweisdokumenten teilweise mit Negativ-Bildern ausgestattet, die bei Laserbeaufschlagung eine zu Positiv-Bildern inverse Wirkung zeigen. Allerdings müssen bei der Herstellung solcher Negativ-Bilder meist Kompensationsschichten oder weitere funktionelle Schichten im Dokument vorgesehen werden, so dass die Herstellung wegen der vielen erforderlichen manuellen Arbeitsschritte aufwendig und kostenintensiv ist.

Aus der Druckschrift EP 1 928 669 B1 ist eine Sicherheitsvorrichtung für ein Sicherheitssubstrat bekannt, die einen Träger aus zumindest teilweise lichtdurchlässigem Polymermaterial umfasst, wobei der Träger mehrere feine opake Linien aufweist, die durch Zwischenräume getrennt sind. Das Erscheinungsbild der Linien kann dabei durch Vergrößern oder Verringern der Breite der Linien, durch Verändern der Dichte der Linien, durch Verändern der Farbe der Linien, durch Aufteilen der Linien in mehrere kleinere Linien, durch die Aktivierung eines aktivierbaren Materials oder durch die Verwendung eines optisch variablen Mediums in Bereichen verändert werden.

Die Dokumente US 5 289 547 A und DE 10 2011 010 127 A1 offenbaren Datenträger mit photochromen Stoffen.

Das Dokument DE 10 2008 005 136 A1 offenbart einen Datenträger nach dem Oberbegriff des unabhängigen Anspruchs 1.

Der Erfindung liegt die Aufgabe zugrunde, einen Datenträger der eingangs genannten Art anzugeben, der in einfacher und kostengünstiger Art mit einem versteckten, personalisierbaren Sicherheitselement versehen werden kann. Idealerweise ist die im Sicherheitselement enthaltene personalisierte Information nachhaltig geschützt und der Datenträger mit Hilfe des Sicherheitselements leicht zu verifizieren. Die Erfindung soll auch ein geeignetes Verfahren zur Herstellung solcher Datenträger bereitstellen. Diese Aufgabe wird durch die Merkmale der unabhängigen Ansprüche gelöst. Weiterbildungen der Erfindung sind Gegenstand der abhängigen Ansprüche.

Ein Datenträger gemäß der Erfindung ist in dem Anspruch 1 definiert.

Photochromie bezeichnet dabei eine durch Lichteinwirkung hervorgerufene reversible Zustandsänderung einer Substanz, insbesondere eine Farbänderung. Die Rückreaktion kann dabei spontan mit einer bestimmten Zeitkonstante oder ebenfalls photochemisch durch Bestrahlen mit Licht einer anderen Wellenlänge erfolgen. Dabei ist die Reversibilität der Zustandsänderung ein wesentliches Kennzeichen der Photochromie, das sie von anderen lichtinduzierten Reaktionen unterscheidet.

Zahlreiche anorganische und organische photochrome Substanzen sind an sich bekannt und können im Rahmen der vorliegenden Erfindung eingesetzt werden. Beispielhaft sei etwa das im Ausgangszustand orangefarbene Triphenylfulgid genannt, das sich bei Bestrahlung mit kurzwelligem Licht bläulich färbt und dessen ursprüngliche Färbung sich im Dunklen oder bei Bestrahlung mit rotem Licht wieder einstellt. Spiropyrane sind etwa im Ausgangszustand farblos und gehen bei Bestrahlung mit UV-Licht in einen blauen Zustand über, der durch Bestrahlung mit sichtbarem Licht wieder in den farblosen Zustand überführt werden kann.

Der Merkmalsbereich des Foliensicherheitselements kann in einem opaken Bereich des Datenträgers angeordnet sein, bevorzugt ist derzeit allerdings, dass der Merkmalsbereich in einem Durchsichtsbereich des Datenträgers angeordnet ist, da auf diese Weise insbesondere Durchsichtssicherheitselemente wirkungsvoll und zuverlässig abgesichert werden können. Zudem kann bei Durchsichtssicherheitselementen die Lichteinwirkung meist von beiden Seiten erfolgen, so dass der photochrome Effekt beispielsweise durch Lichteinwirkung von der Rückseite ausgelöst werden kann, während die Betrachtung von der Vorderseite her erfolgt.

Der modifizierte Teilbereich ist bevorzugt in Form von Mustern, Zeichen oder Codierungen ausgebildet. In besonders vorteilhaften Ausgestaltungen umfasst der modifizierte Teilbereich eine personalisierte Kennzeichnung, beispielsweise den Namen, ein Geburtsdatum oder ein Portrait eines Benutzers oder Inhabers eines Ausweisdokuments. Der modifizierte Teilbereich kann aber beispielsweise auch eine Nationalität, die Ausstellungsbehörde oder das Ausstellungsdatum eines Ausweisdokuments enthalten.

Erfindungsgemäß bildet der modifizierte Teilbereich eine verborgene Kennzeichnung, die ohne Lichteinwirkung auf das Foliensicherheitselement im Wesentlichen keinen Kontrast zu den umgebenden Bereichen des Merkmalsbereichs aufweist.
In zweckmäßigen Gestaltungen ist das Foliensicherheitselement auf den Datenträger aufgebracht, beispielsweise aufgeklebt. Bevorzugt sind gegenwärtig allerdings Gestaltungen, bei denen der Datenträger einen mehrschichtigen Datenträger darstellt und das Foliensicherheitselement eine innere Schicht des mehrschichtigen Datenträgers bildet. Das Foliensicherheitselement kann dabei auch nur einen Teilbereich der Datenträgerfläche einnehmen.
In allen Gestaltungsvarianten schließt auf einer oder auf beiden Seiten des Foliensicherheitselements mit Vorteil eine opake Schicht des Datenträgers an. Die opake Schicht bzw. die opaken Schichten sind dabei im Merkmalbereich zweckmäßig ausgespart, so dass der Blick auf den Merkmalsbereich von zumindest einer Seite des Datenträgers her freigegeben wird. Schließt nur auf einer Seite des Foliensicherheitselements eine opake Schicht an, so kann, muss diese aber nicht zwingend im Merkmalsbereich ausgespart sein. Der Datenträger stellt mit Vorteil eine Identifikationskarte, insbesondere eine Ausweiskarte, eine Datenseite für ein Ausweisdokument, eine Bankkarte, eine Kreditkarte oder einen Führerschein dar.

Die Erfindung enthält auch ein in dem Anspruch 8 definiertes Verfahren zum Herstellen eines Datenträgers mit einem Foliensicherheitselement.

Bevorzugt wird die photochrome Substanz durch Einwirkung von Laserstrahlung modifiziert, es ist jedoch auch möglich, die Modifikation mit einer starken, insbesondere fokussierten Lichtquelle zu erzeugen.

Die Modifikation der photochromen Substanz kann vor der Integration oder dem Aufbringen der photochromen Folie in bzw. auf den Datenträger erfolgen. Besonders vorteilhaft ist es allerdings, wenn die photochrome Substanz erst nach dem Integrieren/Aufbringen der photochromen Folie in/auf einen mehrschichtigen Datenträger modifiziert wird. Auf diese Weise kann der Datenträger mit der photochromen Folie an einer Produktionsstätte erzeugt und später an einem anderen Ort personalisiert, also mit personenbezogenen Daten eines Benutzers versehen werden.

Die photochrome Folie kann auch bereits teilweise vormodifiziert sein. Beispielsweise kann bei einem Ausweisdokument ein generisches Motiv, wie etwa ein Staatswappen bereits bei der Herstellung des Dokuments durch Laserbeaufschlagung in den Merkmalsbereich eingebracht werden. Ein weiteres, individuelles Motiv, wie etwa ein Portrait des Ausweisinhabers wird dagegen erst später im Zusammenhang mit der Ausgabe des Ausweisdokuments an einen bestimmten Inhaber in die photochrome Folie eingeschrieben.

Weitere Ausführungsbeispiele sowie Vorteile der Erfindung werden nachfolgend anhand der Figur erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Identifikationskarte nach einem Ausführungsbeispiel der Erfindung,
- Fig. 2: die Identifikationskarte der Fig. 1 im Ausgangzustand ohne Lichtbeaufschlagung, wobei (a) einen Querschnitt entlang der Linie A-A der Fig. 1 zeigt, und in (b) schematisch das visuelle Erscheinungsbild des Foliensicherheitselements der Identifikationskarte in Aufsicht dargestellt ist,
- Fig.3: in (a) und (b) eine Darstellung wie in Fig. 2, allerdings nach Beleuchtung des photochromen Foliensicherheitselements mit einer geeigneten Lichtquelle, und
- Fig. 4: eine Identifikationskarte, bei der der Merkmalsbereich eines photochromen Foliensicherheitselements in einem opaken Bereich der Identifikationskarte angeordnet ist.

Die Erfindung wird nun am Beispiel einer Identifikationskarte erläutert. Figur 1 zeigt dazu eine Identifikationskarte 10, wie etwa eine Ausweiskarte, Bankkarte, Kreditkarte oder einen Führerschein. Die Identifikationskarte 10 enthält typischerweise mehrere offene Kennzeichnungen, wie etwa eine Seriennummer 12 oder ein Portrait 14 des Karteninhabers. Zusätzlich weist die Identifikationskarte 10 eine verborgene Kennzeichnung 16 auf, die in ein photochromes Foliensicherheitselement 20 integriert ist. Die verborgene Kennzeichnung 16 ist bei normalen Betrachtungsbedingungen nicht sichtbar und in Fig. 1 daher nur punktiert angedeutet. Vielmehr erscheint das Foliensicherheitselement 20 bei normalen Betrachtungsbedingungen strukturlos transparent.

Wird das Foliensicherheitselement 20 mit einer starken Lichtquelle beleuchtet, so zeigt ein motivförmiger Teilbereich des Foliensicherheitselements 20 eine deutliche Farbänderung, während die verbleibenden Bereiche des Folienelements unverändert bleiben, so dass die durch den motivförmigen Teilbereich gebildete Kennzeichnung 16 kontrastreich in Erscheinung tritt. Nach Beendigung der Beleuchtung bildet sich die Farbänderung vollständig zurück, so dass die Kennzeichnung 16 verblasst und sich nach einiger Zeit wieder das ursprüngliche, strukturlose Erscheinungsbild des Foliensicherheitselements 20 einstellt.

Im Ausführungsbeispiel ist das Foliensicherheitselement 20 in einem Durchsichtsbereich 18 der Identifikationskarte 10 angeordnet, so dass die Lichteinwirkung sowohl von der Vorderseite als auch von der Rückseite der Karte her erfolgen kann. Grundsätzlich kann ein photochromes Foliensicherheitselement 20 jedoch auch in einem opaken Teilbereich eines Datenträgers angeordnet sein, wie weiter unten mit Bezug auf Fig. 4 erläutert.

Der Aufbau einer erfindungsgemäßen Identifikationskarte 10 und das Zustandekommen der beschriebenen selektiven Farbänderung werden nun mit Bezug auf die Figuren 2 und 3 näher erläutert. Dabei zeigt Fig. 2 die Identifikationskarte 10 zunächst im Ausgangzustand ohne Lichtbeaufschlagung, also bei normalen Betrachtungsbedingungen. Dabei stellt Fig. 2(a) einen Querschnitt der Karte entlang der Linie A-A der Fig. 1 dar und Fig. 2(b) zeigt schematisch das visuelle Erscheinungsbild des Foliensicherheitselements 20 in Aufsicht.

Der Schichtenfolge der Identifikationskarte 10 enthält in dieser Reihenfolge eine erste transparente Deckfolie 22, eine erste opake Folie 24, eine photochrome Folie 30, die das photochrome Foliensicherheitselement 20 bildet, eine zweite opake Folie 26 und eine zweite transparente Deckfolie 28. Die beiden opaken Folien 24, 26 sind in dem Durchsichtbereich 18 der Identifikationskarte 10 deckungsgleich ausgespart, so dass dort der Blick auf die photochrome Folie 30 freigegeben ist.

Die photochrome Folie 30 enthält in einem Merkmalsbereich eine photochrome Substanz, die bei Lichteinwirkung eine reversible Zustandsänderung, insbesondere eine Farbänderung zeigt. Beispielsweise ist die photochrome Substanz im Ausgangszustand farblos transparent und geht bei Anregung durch UV-Bestrahlung reversibel in einen Zustand blauer Farbe über. Die Rückreaktion zu dem farblosen Zustand erfolgt spontan mit einer gewissen Zeitkonstante, kann aber auch durch Bestrahlung mit sichtbarem Licht beschleunigt werden.

Um die Kennzeichnung 16 in der photochromen Folie 30 zu erzeugen, wurde die photochrome Substanz durch Einwirkung von Laserstrahlung in einem Kennzeichnungsbereich 32 deaktiviert, das heißt, die photochrome Substanz wurde so modifiziert, dass sie bei Beleuchtung keine Farbänderung mehr zeigt. Die Erfinder haben dabei festgestellt, dass es durch geeignete Abstimmung der Laserparameter auf die jeweils verwendete photochrome Substanz möglich ist, die photochromen Eigenschaften der photochromen Substanz abzuschwächen oder sogar vollständig zu deaktivieren, ohne dabei eine weitere, stets erkennbare Änderungen des visuellen Erscheinungsbilds zu bewirken. Der Kennzeichnungsbereich 32 mit der modifizierten (deaktivierten) photochromen Substanz ist daher ohne Lichteinwirkung nicht von dem umgebenden Bereich 34 mit der unmodifizierten photochromen Substanz zu unterscheiden. Bei normalen Betrachtungsbedingungen ohne Lichteinwirkung erscheint das Foliensicherheitselement 20 somit als strukturlose transparente Fläche 36, wie in Fig. 2(b) dargestellt.

Durch die Laserbeaufschlagung kann der modifizierte Kennzeichnungsbereich 32 ohne weiteres in Form von gewünschten Mustern, Zeichen oder Codierungen ausgebildet werden. Beispielsweise stellt der Kennzeichnungsbereich 32 im Ausführungsbeispiel eine Kopie des Portraits 14 des Karteninhabers dar.

Wird das photochrome Foliensicherheitselement 20 nun mit geeignetem Licht 42 einer Lichtquelle 40 beleuchtet, wie in Fig. 3 gezeigt, so zeigt die unmodifizierte photochrome Substanz im Bereich 34 die gewünschte Farbänderung, hier etwa von Farblos zu Blau, während die deaktivierte photochrome Substanz im Bereich 32 unverändert farblos transparent bleibt. Nach der Lichteinwirkung tritt daher bei Betrachtung des Foliensicherheitselements 20 das durch den Kennzeichnungsbereich 32 gebildete Portrait des Karteninhabers kontrastreich in Erscheinung, wie in Fig. 3(b) illustriert. Da das photochrome Portrait 32 eine Kopie des offenen Portraits 14 (Fig. 1) darstellt, kann es vom Betrachter leicht auf Übereinstimmung geprüft und somit für eine zusätzliche Echtheitsprüfung der Karte 10 eingesetzt werden.

Je nach dem verwendetem photochromen Material und dessen Umfeld innerhalb des Folienmaterials kehrt das Sicherheitselement 20 mit einer gewissen Zeitkonstante spontan in den farblosen Zustand der Fig. 2(b) zurück oder kann durch eine weitere Bestrahlung mit Licht anderer Wellenlänge in den farblosen Zustand zurückgeführt werden. Die reversible Zustandsänderung kann durch erneute Beleuchtung beliebig oft ausgelöst werden.

Figur 4 zeigt als weiteres Ausführungsbeispiel eine Identifikationskarte 50, bei der der Merkmalsbereich 38 des photochromen Foliensicherheitselements 20 in einem opaken Bereich der Identifikationskarte 50 angeordnet ist. Beispielsweise enthält die Schichtenfolge der Identifikationskarte 50 im relevanten Teilbereich eine erste transparente Deckfolie 22, eine durchgehende opake Folie 52, eine photochrome Folie 30, die das photochrome Foliensicherheitselement 20 bildet, und eine zweite transparente Deckfolie 28.

Die photochrome Folie 30 enthält in dem Merkmalsbereich 38 eine photochrome Substanz, die durch Einwirkung von Laserstrahlung in einem motivförmigen Kennzeichnungsbereich 32 deaktiviert wurde, während sie in den Bereichen 34 außerhalb des Kennzeichnungsbereichs 32 unmodifiziert bleibt.

Bei Beleuchtung mit einer geeigneten Lichtquelle 40 zeigt die unmodifizierte photochrome Substanz dann im Bereich 34 die gewünschte Farbänderung, während die deaktivierte photochrome Substanz im Bereich 32 ihr Erscheinungsbild nicht verändert. Nach der Lichteinwirkung tritt daher das durch den Kennzeichnungsbereich 32 gebildete Motiv kontrastreich in Erscheinung und kann als Echtheitsabsicherung der Identifikationskarte 50 dienen.

### Bezugszeichenliste

- 10: Identifikationskarte
- 12: Seriennummer
- 14: Portrait
- 16: verborgene Kennzeichnung
- 18: Durchsichtsbereich
- 20: photochromes Foliensicherheitselement
- 22, 28: transparente Deckfolien
- 24, 26: opake Folien
- 30: photochrome Folie
- 32: Kennzeichnungsbereich
- 34: umgebender Bereich
- 36: strukturlose transparente Fläche
- 38: Merkmalsbereich
- 40: Lichtquelle
- 42: Licht
- 50: Identifikationskarte
- 52: durchgehende opake Folie

## Patentansprüche

1. Datenträger (10) mit einem Foliensicherheitselement (20) das in einem Merkmalsbereich (38) eine photochrome Substanz aufweist, deren photochrome Eigenschaften in einem Teilbereich (32) des Merkmalsbereichs durch Einwirkung elektromagnetischer Strahlung dauerhaft modifiziert sind, **dadurch gekennzeichnet, dass** der modifizierte Teilbereich (32) eine verborgene Kennzeichnung bildet, die ohne Lichteinwirkung auf das Foliensicherheitselement (20) im Wesentlichen keinen Kontrast zu den umgebenden Bereichen des Merkmalsbereichs (38) aufweist, während der modifizierte Teilbereich (32) bei Lichteinwirkung auf das Foliensicherheitselement (20) innerhalb des Merkmalsbereichs (38) kontrastierend hervortritt.

2. Datenträger nach Anspruch 1, **dadurch gekennzeichnet, dass** der Merkmalsbereich (38) in einem Durchsichtsbereich des Datenträgers (10) angeordnet ist.

3. Datenträger nach Anspruch 1 oder 2, **dadurch gekennzeichnet, dass** der modifizierte Teilbereich (32) in Form von Mustern, Zeichen oder Codierungen ausgebildet ist.

4. Datenträger nach wenigstens einem der Ansprüche 1 bis 3, **dadurch gekennzeichnet, dass** der Datenträger (10) mehrschichtig ist und das Foliensicherheitselement (20) eine innere Schicht des mehrschichtigen Datenträgers bildet.

5. Datenträger nach Anspruch 4, **dadurch gekennzeichnet, dass** auf einer oder beiden Seiten des Foliensicherheitselements (20) eine opake Schicht des Datenträgers (10) anschließt.

6. Datenträger nach wenigstens einem der Ansprüche 1 bis 5, **dadurch gekennzeichnet, dass** der Datenträger (10) ein Wert-oder Sicherheitsdokument darstellt, vorzugsweise eine Identifikationskarte, insbesondere eine Ausweiskarte, eine Datenseite für ein Ausweisdokument, eine Bankkarte, eine Kreditkarte oder ein Führerschein ist.

7. Datenträger nach einem der Ansprüche 1 bis 6, **dadurch gekennzeichnet, dass** die photochromen Eigenschaften der photochromen Substanz in dem genannten Teilbereich (32) durch Einwirkung elektromagnetischer Strahlung abgeschwächt oder deaktiviert sind.

8. Verfahren zum Herstellen eines Datenträgers (10) mit einem Foliensicherheitselement (20), bei dem
- eine photochrome Folie (30) bereitgestellt wird, die in einem Merkmalsbereich (38) eine photochrome Substanz aufweist,
- die photochrome Folie (30) auf einen Datenträger (10) aufgebracht oder in das Innere eines Datenträgers (10) integriert wird, und
- die photochromen Eigenschaften der photochromen Substanz in einem Teilbereich (32) des Merkmalsbereichs (38) durch Einwirkung elektromagnetischer Strahlung dauerhaft modifiziert werden, wobei der modifizierte Teilbereich (32) eine verborgene Kennzeichnung bildet, die ohne Lichteinwirkung auf das Foliensicherheitselement (20) im Wesentlichen keinen Kontrast zu den umgebenden Bereichen des Merkmalsbereichs aufweist, während der modifizierte Teilbereich (32) bei Lichteinwirkung auf das Foliensicherheitselement (20) innerhalb des Merkmalsbereichs (38) kontrastierend hervortritt.

9. Verfahren nach Anspruch 8, **dadurch gekennzeichnet, dass** die photochrome Substanz durch Einwirkung von Laserstrahlung modifiziert wird.

10. Verfahren nach Anspruch 8 oder 9, **dadurch gekennzeichnet, dass** die photochrome Substanz erst nach dem Integrieren der photochromen Folie (30) in einen mehrschichtigen Datenträger (10) modifiziert wird.

11. Verfahren nach einem der Ansprüche 8 bis 10, **dadurch gekennzeichnet, dass** die photochromen Eigenschaften der photochromen Substanz in dem genannten Teilbereich (32) durch Einwirkung elektromagnetischer Strahlung abgeschwächt oder deaktiviert werden.

## Claims

1. A data carrier (10) having a foil security element (20) that comprises, in a feature region (38), a photochromic substance whose photochromic properties are permanently modified in a sub-region (32) of the feature region by the action of electromagnetic radiation, **characterized in that** the modified sub-region (32) forms a hidden marking that, without the action of light on the foil security element (20), has substantially no contrast to the surrounding regions of the feature region (38), while the modified sub-region (32) stands out in contrast within the feature region (38) when light acts on the foil security element (20).

2. The data carrier according to claim 1, **characterized in that** the feature region (38) is arranged in a see-through-region of the data carrier (10).

3. The data carrier according to claim 1 or 2, **characterized in that** the modified sub-region (32) is developed in the form of patterns, characters or codes.

4. The data carrier according to at least one of claims 1 to 3, **characterized in that** the data carrier (10) is multilayer and the foil security element (20) forms an inner layer of the multilayer data carrier.

5. The data carrier according to claim 4, **characterized in that** an opaque layer of the data carrier (10) connects to one or both sides of the foil security element (20).

6. The data carrier according to at least one of claims 1 to 5, **characterized in that** the data carrier (10) constitutes a value or security document, preferably is an identification card, especially an identity card, a data page for an identification document, a bank card, a credit card or a driver's license.

7. The data carrier according to one of claims 1 to 6, **characterized in that** the photochromic properties of the photochromic substance in the said sub-region (32) are attenuated or deactivated by the action of electromagnetic radiation.

8. A method for manufacturing a data carrier (10) having a foil security element (20), in which
- a photochromic foil (30) is provided that comprises a photochromic substance in a feature region (38),
- the photochromic foil (30) is applied to a data carrier (10) or is integrated into the interior of a data carrier (10), and
- the photochromic properties of the photochromic substance are permanently modified in a sub-region (32) of the feature region (38) by the action of electromagnetic radiation, the modified sub-region (32) forming a hidden marking that, without the action of light on the foil security element (20), has substantially no contrast to the surrounding regions of the feature region, while the modified sub-region (32) stands out in contrast within the feature region (38) when light acts on the foil security element (20).

9. The method according to claim 8, **characterized in that** the photochromic substance is modified by the action of laser radiation.

10. The method according to claim 8 or 9, **characterized in that** the photochromic substance is modified only after the integration of the photochromic foil (30) into a multilayer data carrier (10).

11. The method according to one of claims 8 to 10, **characterized in that** the photochromic properties of the photochromic substance in said sub-region (32) are attenuated or deactivated by the action of electromagnetic radiation.

## Revendications

1. Support de données (10) comportant un élément de sécurité à films (20), qui présente dans une zone caractéristique (38) une substance photochrome, dont les propriétés photochromes peuvent être modifiées de manière durable dans une zone partielle (32) de la zone caractéristique sous l'action d'un rayonnement électromagnétique, **caractérisé en ce que** la zone partielle modifiée (32) forme un étiquetage dissimulé, qui sans l'effet de la lumière sur l'élément de sécurité à films (20) ne présente essentiellement aucun contraste par rapport à la zone entourant la zone caractéristique (38), alors que la zone partielle modifiée (32) ressort par contraste sous l'effet de la lumière sur l'élément de sécurité à films (20) à l'intérieur de la zone caractéristique (38) .

2. Support de données selon la revendication 1, **caractérisé en ce que** la zone caractéristique (38) est disposée dans une zone translucide du support de données (10).

3. Support de données selon la revendication 1 ou 2, **caractérisé en ce que** la zone partielle modifiée (32) est configuré sous forme de motifs, caractères ou codages.

4. Support de données selon au moins une des revendications 1 à 3, **caractérisé en ce que** le support de données (10) est en plusieurs couches et l'élément de sécurité à films (20) forme une couche intérieure du support de données à plusieurs couches.

5. Support de données selon la revendication 4, **caractérisé en ce que** une couche sur un ou les deux côtés du support de données (10) se rattache à un côté ou aux deux côtés de l'élément de sécurité à films (20) .

6. Support de données selon au moins une des revendications 1 à 5, **caractérisé en ce que** le support de données (10) constitue un document de valeur ou de sécurité, de préférence une carte d'identification, notamment une carte d'identité, une face de données pour un document d'identité, une carte bancaire, une carte de crédit ou un permis de conduire.

7. Support de données selon une des revendications 1 à 6, **caractérisé en ce que** les propriétés photochromes de la substance photochrome dans ladite zone partielle (32) sont affaiblies ou désactivées sous l'action d'un rayonnement électromagnétique.

8. Procédé de fabrication d'un support de données (10) comportant un élément de sécurité à films (20), dans lequel
- un film photochrome (30) est fourni, qui présente une substance photochrome dans une zone caractéristique (38),
- le film photochrome (30) est appliqué sur un support de données (10) ou est intégré à l'intérieur d'un support de données (10), et
- les propriétés photochromes de la substance photochrome dans une zone partielle (32) de la zone caractéristique (38) peuvent être modifiées de manière durable sous l'action d'un rayonnement électromagnétique, dans lequel que la zone partielle modifiée (32) forme un étiquetage dissimulé, qui sans l'effet de la lumière sur l'élément de sécurité à films (20) ne présente essentiellement aucun contraste par rapport à la zone entourant la zone caractéristique, alors que la zone partielle modifiée (32) ressort par contraste sous l'effet de la lumière sur l'élément de sécurité à films (20) à l'intérieur de la zone caractéristique (38).

9. Procédé selon la revendication 8, **caractérisé en ce que** la substance photochrome est modifiée sous l'action d'un rayonnement laser.

10. Procédé selon la revendication 8 ou 9, **caractérisé en ce que** la substance photochrome est modifiée seulement après l'intégration du film photochrome (30) dans un support de données à plusieurs couches (10).

11. Procédé selon une des revendications 8 à 10, **caractérisé en ce que** les propriétés photochromes de la substance photochrome dans ladite zone partielle (32) sont affaiblies ou désactivées sous l'action d'un rayonnement électromagnétique.
